# EUROPÄISCHE PATENTSCHRIFT

(11) **EP 0 764 114 B1**
(45) Veröffentlichungstag und Bekanntmachung des Hinweises auf die Patenterteilung: **05.08.1998**
(21) Anmeldenummer: 95920731.7
(22) Anmeldetag: 31.05.1995
(51) Int. Cl.: B65B 67/12

(54) **SACKHALTER FÜR EINEN KUNSTSTOFFSACK**
PLASTIC BAG HOLDER
SUPPORT POUR SAC EN PLASTIQUE

(30) Priorität: 31.05.1994 DE 9408863 U
(43) Veröffentlichungstag der Anmeldung: 26.03.1997
(73) Patentinhaber: Wahl, Stefan, 50996 Köln (DE)
(72) Erfinder: Wahl, Stefan, 50996 Köln (DE)
(74) Vertreter: Bauer, Wulf, Dr.
(86) Internationale Anmeldenummer: DE9500690
(87) Internationale Veröffentlichungsnummer: WO9532898

(56) Entgegenhaltungen:
- WO-A-81/01991
- WO-A-84/01928
- WO-A-89/01441
- US-A- 4 832 292
- US-A- 4 951 903
- US-A- 5 009 378
- US-A- 5 011 103
- US-A- 5 106 041
- US-A- 5 149 028

## Beschreibung

Die Erfindung bezieht sich auf einen Sackhalter für einen Kunststoffsack nach dem Oberbegriff des Anspruchs 1.

Aus der WO 81/01991 ist ein Sackhalter mit einem rechteckförmigen Rahmen bekannt, dieser ist relativ kompliziert aufgebaut. Aus der WO 84/01928 ist ein weiterer Sackhalter bekannt, der mehrteilig ist. Der Sack wird zwischen einem ringförmigen Außenrahmen und einem Innenring festgeklemmt. Aus der WO 89/01441 schließlich ist ein weiterer, ringförmiger Sackhalter bekannt, dessen Öffnungsweite einstellbar ist. Durch diese Einstellung wird der Sack gespannt und am Sackhalter festgehalten.

Weitere Sackhalter sind aus der US 5 106 041 bzw. der US 4 832 292 bekannt. Diese Sackhalter sind jedoch gleichfalls zu kompliziert aufgebaut. Insbesondere sind sie aufwendiger zu fertigen und zu benutzen. Die Erfindung hat es sich zur Aufgabe gemacht, Sackhalter nach dem Stand der Technik weiterzubilden. Er ist für das Einkehren von Abfall geeignet, weil sein Rahmen geradlinige Bereiche ausweist. Mit den beiden andereren o.g. Sackhaltern nach dem Stand der Technik ist dies nicht möglich, sie haben einen runden Rahmen.

Bei dem Sackhalter nach der WO 81/01991 ist das Anbringen des Kunststoffsacks nur mit Geschick durchführbar, ein Einreißen des Kunststoffsacks ist nicht immer auszuschließen. Dies liegt insbesondere an den relativ scharfkantigen vier Eckbereichen. Es muß beim Ansetzen eines Sacks sorgfältig darauf geachtet werden, daß der Sack auf keiner der geradlinigen Strecken zu stark gespannt wird. Anders ausgedrückt ist das Verteilen des oberen Randes des Sacks am vorbekannten Sackhalter schwierig. Es hat sich herausgestellt, daß Rundungen wesentlich einfacher gespannt werden können.

Hier setzt nun die Erfindung ein. Sie hat es sich zur Aufgabe gemacht, den für ein Einkehren von Abfall geeigneten Sackhalter der eingangs genannten Art dahingehend weiterzubilden, daß seine Handhabung deutlich vereinfacht wird, insbesondere ein vereinfachtes Aufziehen des Sacks und ein verbesserter Halt erreicht werden.

Gelöst wird diese Aufgabe durch Sackhalter nach den Ansprüchen 1, 5 und 8. Der erfindungsgemäße Sackhalter besteht damit nur aus einem geradlinigen Bereich, darüber hinaus aus nur einem Bogen. Eine Frage, an welcher Kante Abfall in den mit dem Sackhalter verbundenen Kunststoffsack eingekehrt werden kann, stellt sich damit nicht. Das Aufspannen des Sacks auf den Sackhalter läßt sich sehr einfach durchführen, da den zwei beim Aufspannen eingesetzten Händen die beiden gerundeten Eckbereiche zugeordnet sind. Dadurch treten beim Verteilen des Randes des Sacks entlang des Sackhalters deutlich weniger Probleme auf. Der Sack reißt an den abgerundeteten Eckbereichen beim praktischen Gebrauch nicht ein, zumal von vorneherein das Aufspannen bei normalem Ablauf an den nur zwei Eckbereichen beginnt.

In einer bevorzugten Weiterbildung wird der Rahmen aus einem Streifen gebildet, der aus Flachmaterial hergestellt ist. Als Flachmaterial kommt insbesondere ein Leichtmetall, beispielsweise Aluminium, in Frage, es kann aber auch ein Kunststoff eingesetzt werden. Der Streifen hat in seinem Mittelbereich den geradlinigen Bereich und bildet an seinen beiden Endbereichen jeweils einen Teil des Bogens aus, die beiden Teilbögen bilden zusammen den genannten Bogen. Auf diese Weise wird eine sehr einfache Herstellung erreicht. Der für das Einkehren zuständige, geradlinige Bereich ist ungestört.

In einer weiteren Ausbildung sind die beiden Teilbögen, die gemeinsam den Bogen bilden, über ein separates Verbindungsstück miteinander verbunden. Dieses Verbindungsstück, das sich in einer bevorzugten Weiterbildung als Handgriff ausbilden läßt, dient einem einfachen Zusammenfügen und dem Halt der beiden freien Enden der Teilbögen. Für den Transport, insbesondere für eine Verpackung mehrerer Sackhalter bis zum Einzelhandel, sind die Rahmen noch nicht mit dem Verbindungsstück versehen. Das Verbindungsstück läßt sich sehr einfach einsetzen, es trägt zur Vereinfachung der Handhabung bei und kann zudem verwendet werden, um den Rand des Sacks bereichsweise einzuklemmen.

Weitere Merkmale und Vorteile ergeben sich aus den übrigen Ansprüchen sowie der nun folgenden Beschreibung von nicht einschränkend zu verstehenden Ausführungsbeispielen, die unter Bezugnahme auf die Zeichnung näher erläutert werden. In dieser zeigen:
FIG. 1 eine perspektivische Ansicht eines Sackhalters mit einem Kunststoffsack,
FIG. 2 ein Schnittbild durch den Sackhalter im Bereich des Handgriffs mit einer Schnittebene parallel zur Ebene der Öffnung,
FIG. 3 ein Schnittbild der Ausführung gemäß FIG. 2 mit einer Schnittebene entsprechend III-III in FIG. 2 und
FIG. 4 ein Schnittbild durch eine andere Ausführungsform des Handgriffs bei einer Schnittebene quer zur Längsrichtung des Flachmaterials, aus dem der Rahmen hergestellt ist.

Wie aus Fig. 1 ersichtlich ist, besteht der Sackhalter aus einem Rahmen 20 und einem Verbindungsstück, das bevorzugt als Handgriff 22 ausgebildet ist. Der Rahmen 20 ist aus einem Streifen Flachmaterial hergestellt. Das Verbindungsstück hat die Aufgabe, die freien Enden dieses Streifens zu verbinden, diese Verbindung kann permanent oder lösbar sein. Als Handgriff 22 hat das Verbindungsstück zugleich die Aufgabe, ein bequemes Erfassen und Halten des Sackhalters zu ermöglichen.

Der Streifen Flachmaterial, aus dem der Rahmen hergestellt ist, ist aus Aluminium und hat die Querschnittsabmessungen 35 mal 3 mm. Er ist 1,50 m lang. Sein Mittelbereich bildet einen geradlinigen Bereich 24 aus, der ca. 58 cm lang ist. An beiden Enden des geradlinigen Bereichs 24 befinden sich abgerundete Eckbereiche 26, von denen also insgesamt zwei vorhanden sind. Ihr Krümmungsradius liegt bei 40 mm. In den Eckbereichen 26 geht der geradlinige Bereich 24 über in jeweils einen Teilbogen, beide Teilbögen zusammen bilden einen Bogen 28. Die beiden Teilbögen sind baugleich. Sie überlappen einander auf einer Strecke von ca. 8 cm. Der Überlappungsbereich befindet sich daher gegenüberliegend der Mitte des geradlinigen Bereichs 24.

Der Überlappungsbereich wird vom Handgriff 22 umgriffen. Er umschließt den Überlappungsbereich so, daß nach außen die freien Enden der beiden Teilbögen nicht sichtbar sind. Die freien Enden der Teilbögen sind lösbar in Einstecköffnungen 30 des Handgriffs 22 gehalten, diese Einstecköffnungen 30 sind so ausgebildet, daß sie die freien Enden der Teilbögen aufnehmen.

Aus dem so beschriebenen Rahmen 20 und einem Handgriff 22 läßt sich der Sackhalter wie folgt aufbauen: Die beiden freien Enden der Teilbögen werden in jeweils eine Einstecköffnung 30 hineingeschoben, bis sie vor Anschlag an den Boden der Einstecköffnung 30 einrasten. Hierzu sind in den freien Enden Löcher vorgesehen und springt diesen zugeordnet in jede Einstecköffnung 30 ein Noppen 32 mit Sägezahnprofil vor. Dies ist aus Fig. 2 ersichtlich.

Fig. 1 zeigt gestrichelt noch einen Kunststoffsack 34, der mit seinem oberen Rand in die vom Rahmen 20 gebildete Öffnung eingebracht ist, der freie Rand ist nach außen, um die Außenseite des Rahmens 20 hin umgeschlagen. Der Gesamtumfang des Rahmens 20 ist etwas größer als die entsprechende Abmessung des Sacks 34, beispielsweise 1 bis 2 % größer. Dadurch muß der Rand des Sacks etwas gedehnt werden, wenn er außen um den Rahmen 20 zurückgefaltet wird. Dabei spannt der Rand des Sacks 34 in den Eckbereichen 26, er strafft sich entlang des geradlinigen Bereichs 24 und liegt am Bogen 28 an. Der Kunststoffsack 34 hält also durch seine eigene Spannung, die sein Material aufbringt.

In einer bevorzugten Ausführung, die auch in den Fig. 2 bis 4 jeweils dargestellt ist, hat der Handgriff 22 zusätzlich einen Aufnahmebereich für einen Teilbereich des freien Randes des Kunststoffsacks 34. Im Ausführungsbeispiel nach den Fig. 2 und 3 ist ein Schlitz 36 im Handgriff 22 vorgesehen, der in Gegenrichtung zum Kunststoffsack 34 hin offen ist. In ihn kann ein Teilstück des Randes des Kunststoffsacks 34 eingeschoben werden, dies ergibt sich zwangsläufig bei dem beschriebenen Aufziehen des Kunststoffsacks auf den Rahmen 20. Dadurch wird der Handgriff 22 an seiner Außenseite nicht vom Rand des Kunststoffsacks 34 überdeckt und bleibt sichtbar. Grundsätzlich ist ein derartiger Schlitz 36 aber nicht erforderlich und in einer anderen, nicht dargestellten Ausführung auch nicht vorhanden.

Im Ausführungsbeispiel nach Fig. 4 sind die beiden freien Endbereiche der Teilbögen in unmittelbarer Berührung übereinanderliegend, sie befinden sich in einer Durchgangsöffnung 30, die im Handgriff 22 vorgesehen ist. Eine Schraube 38 durchgreift die in den freien Enden vorgesehenen Öffnungen, sie ist verschraubt in einem Gewinde eines Sacklochs 40, das sich im unteren Bereich des Handgriffs 22 befindet, der in der Mittte des Bogens 28 angeordnet ist.

Wiederum ist ein Schlitz 36 vorgesehen, dieser ist nun aber aufklappbar, wie der Pfeil 42 zeigt. Ein oberer Bereich des Handgriffs 22 kann im Sinne des Pfeils 42 um ein Scharnier, das durch eine Dünnstelle des Kunststoffmaterials des Handgriffs 22 gebildet wird, hochgeklappt werden. An beiden Innenflächen des Schlitzes 36 befinden sich Vorsprünge, die zusammenwirken und die den Rand des Kunststoffsacks 34 halten, wenn in Gegenrichtung zum Pfeil 42 der obere Bereich auf den Hauptteil des Handgriffs 22 geklappt ist. In der eingeklappten Stellung schnappt der obere Teil über einen Rastvorsprung, den der Hauptteil des Handgriffs 22 ausbildet, dadurch wird die Klemmstellung gesichert. Dies kann auch durch eine Feder erreicht werden.

Andere Verbindungen zwischen den freien Endbereichen der Teilbögen sind möglich. So können die beiden Endbereiche miteinander verklebt werden, es können andere Clipsanordnungen als in den Fig. 2 und 3 dargestellt benutzt werden, beispielsweise können die freien Enden randseitige Einschnitte haben, in die entsprechende Vorsprünge der Einstecköffnungen 30 einrasten. Es ist auch möglich, den Handgriff 22 im Bereich der einen oder der zwei Einstecköffnungen aufklappbar zu gestalten, im aufgeklappten Zustand die freien Enden der beiden Teilbögen einzulegen und dann permanent oder lösbar zuzuklappen.

Der Rahmen ist einstückig. Es ist vorzugsweise aus einem Streifen Flachmaterial, beispielsweise aus Kunststoff oder Metall, z. B. Aluminium, hergestellt, der 1,2 bis 1,8, vorzugsweise 1,5 m lang ist. Seine Breite liegt vorzugsweise zwischen 3 und 4 cm.

Der Radius der Eckbereiche soll nicht zu groß gewählt werden. Er liegt insbesondere unter 80 mm, vorzugsweise unter 60 mm.

Der Bogen 28, der vorzugsweise aus zwei Teilbögen gebildet ist, ist in der gezeigten Ausführung rund, er kann aber auch als Polygonzug ausgeführt sein. Er ist aus mindesten fünf geraden Strecken, vorzugsweise aus einer noch größeren Anzahl von geraden Strecken, als Polygonzug zusammengesetzt. Vorzugsweise ist die Anzahl der geraden Strecken des Polygonzuges ungerade. Vorzugsweise sind die einzelnen geraden Strecken des Polygonzuges gleich lang.

## Patentansprüche

1. Sackhalter für einen Kunststoffsack (34), der einen Rahmen (20) ausbildet, über den ein Rand des Kunststoffsacks (34) gezogen und damit gehalten wird, dadurch gekennzeichnet,
daß der Rahmen (20) aus einem Bogen (28) und aus einem geradlinigen Bereich (24) besteht,
daß beide in zwei gerundeten Eckbereichen (26) ineinanderübergehen,
daß der Rahmen (20) aus einem Streifen aus Flachmaterial hergestellt ist,
daß dieser Streifen in seinem Mittelbereich den geradlinigen Bereich (24) und in seinen beiden daran anschließenden Bereichen jeweils einen Teilbogen des Bogens (28) ausbildet.

2. Sackhalter nach Anspruch 1, dadurch gekennzeichnet, daß die beiden Teilbögen über ein Verbindungsstück miteinander verbunden sind.

3. Sackhalter nach Anspruch 2, dadurch gekennzeichnet, daß das Verbindungsstück als Handgriff 22 ausgebildet ist.

4. Sackhalter nach Anspruch 3, dadurch gekennzeichnet, daß der Handgriff (22) aulklappbar ist und im normalen, zusammengeklappten Zustand ein Teilstück des Randes des Kunststoffsacks (34) aufnimmt, insbesondere einklemmt.

5. Sackhalter für einen Kunststoffsack (34), der einen Rahmen (20) ausbildet, über den ein Rand des Kunststoffsacks (34) gezogen und damit gehalten wird, dadurch gekennzeichnet,
daß der Rahmen (20) aus einem Bogen (28) und aus einem geradlinigen Bereich (24) besteht,
daß beide in zwei gerundeten Eckbereichen (26) ineinanderübergehen,
und daß die Rundungsradien der beiden baugleichen gerundeten Eckbereiche (26) größer sind als 20mm, vorzugsweise größer sind als 50mm.

6. Sackhalter nach Anspruch 1, dadurch gekennzeichnet, daß der Streifen ein Aluminiumstreifen ist, der 3 bis 4 cm breit ist.

7. Sackhalter nach Anspruch 1, dadurch gekennzeichnet, daß die beiden Teilbögen des Rahmens (20) mindestens 8 cm, vorzugsweise mindestens 10 cm überlappen.

8. Sackhalter für einen Kunststoffsack (34), der einen Rahmen (20) ausbildet, über den ein Rand des Kunststoffsacks (34) gezogen und damit gehalten wird, dadurch gekennzeichnet,
daß der Rahmen (20) aus einem Bogen (28) und aus einem geradlinigen Bereich (24) besteht,
daß beide in zwei gerundeten Eckbereichen (26) ineinanderübergehen,
und daß der Bogen (28) sich über 160° bis 180° Bogenwinkel erstreckt.

9. Sackhalter nach Anspruch 3, dadurch gekennzeichnet, daß der Handgriff (22) im Bereich einer Einstecköffnung (30) aufklappbar ist und daß er im normalen, zusammengeklappten Zustand die freien Enden der Teilbögen fixiert.

## Claims

1. A holder of a plastic bag (34) constituting a frame (20) upon which an edge of the plastic bag (34) is drawn and held, characterized in
that the frame (20) consists of a curved part (28) and a straight part (24),
that both parts are interconnected at two rounded corner areas (26),
that the frame (20) is produced of a stripe of flat material, and
that this stripe constitutes in its middle area the straight part (24) and in its two adjoining areas each, a partial curved part of the curved part (28).

2. A bag holder according to claim 1, characterized by the two partial curved parts being connected with each other via a connecting device.

3. A bag holder according to claim 2, characterized by the connecting device being constituted as a handle (22).

4. A bag holder according to claim 3, characterized by the fact that the handle (22) can be folded up, and take up, especially squeeze in, a part of the edge of the plastic bag (34) in its folded state.

5. A holder of a plastic bag (34) constituting a frame (20) upon which an edge of the plastic bag (34) is drawn and held, characterized in
that the frame (20) consists of a curved part (28) and a straight part (24),
that both parts are interconnected at two rounded corner areas (26),
that the ring chamfer dimensions of the two rounded corner areas (26) of identical shape being bigger than 20 mm, preferably bigger than 50 mm.

6. A bag holder according to claim 1, characterized by the stripe being a stripe made of aluminium showing a width of 3 to 4 cm.

7. A bag holder according to claim 1, characterized by the two partial curved parts of the frame (20) show an overlap of at least 8 cm, preferably at least 10 cm.

8. A holder of a plastic bag (34) constituting a frame (20) upon which an edge of the plastic bag (34) is drawn and held, characterized in
that the frame (20) consists of a curved part (28) and a straight part (24),
that both parts are interconnected at two rounded corner areas (26),
that the curved part (28) stretches over 160° up to 180° spandrel.

9. A bag holder according to claim 3, characterized by the fact that the handle (22) can be folded up in the area of a push-in opening (30) and that it fixes the free ends of the partial curved parts in the normal folded state.

## Revendications

1. Porte-sac pour un sac en matière plastique (34), qui forme un cadre (20) sur lequel est tiré un bord du sac (34) en matière plastique et est tenu par cela, caractérisé par le fait
que le cadre (20) se compose d'un arc (28) et d'une zone rectiligne (24),
que les deux se confondent dans deux zones cornières (26) arrondies,
que le cadre (20) est fabriqué d'une bande en plats,
que, dans sa zone centrale, cette bande forme la zone rectiligne (24) et, dans ses deux zones y contiguës, respectivement un arc partiel de l'arc (28).

2. Porte-sac selon la revendication 1, caractérisé par le fait que les deux arcs partiels sont reliés l'un à l'autre par l'intermédiaire d'une pièce de jonction.

3. Porte-sac selon la revendication 2, caractérisé par le fait que la pièce de jonction est réalisée en tant que poignée (22).

4. Porte-sac selon la revendication 3, caractérisé par le fait que la poignée (22) est relevable et que, en état normal, donc en état plié, elle reçoit, en particulier serre une partie du bord du sac en matière plastique (34).

5. Porte-sac pour un sac en matière plastique (34), qui forme un cadre (20) sur lequel est tiré un bord du sac (34) en matière plastique et est tenu par cela, caractérisé par le fait
que le cadre (20) se compose d'un arc (28) et d'une zone rectiligne (24),
que les deux se confondent dans deux zones cornières (26) arrondies,
et que les rayons de l'arrondi des deux zones cornières arrondies (26) de construction identique sont supérieurs à 20 mm, de préférence supérieurs à 50 mm.

6. Porte-sac selon la revendication 1, caractérisé par le fait que la bande est une bande en aluminium qui présente une largeur comprise entre 3 et 4 cm.

7. Porte-sac selon la revendication 1, caractérisé par le fait que les deux arcs partiels du cadre (20) chevauchent de 8 cm du moins, de préférence de 10 cm du moins.

8. Porte-sac pour un sac en matière plastique (34), qui forme un cadre (20) sur lequel est tiré un bord du sac (34) en matière plastique et est tenu par cela, caractérisé par le fait
que le cadre (20) se compose d'un arc (28) et d'une zone rectiligne (24),
que les deux se confondent dans deux zones cornières (26) arrondies,
et que l'arc (28) s'étend sur un angle d'arc compris entre 160° et 180°.

9. Porte-sac selon la revendication 3, caractérisé par le fait que la poignée (22) est relevable dans la zone d'une ouverture d'introduction (30) et que, en état normal, donc en état plié, elle fixe les extrémités libres des arcs partiels.
